# FASCICULE DE BREVET EUROPEEN

(11) **EP 2 182 498 B1**
(45) Date de publication et mention de la délivrance du brevet: **28.12.2011**
(21) Numéro de dépôt: 09173471.5
(22) Date de dépôt: 20.10.2009
(51) Int. Cl.: G08B 25/10

(54) **Module d'un système de surveillance et/ou d'alarme, à mesure de température et procédé de mesure de température ambiante**
Modul eines Überwachungs- und/oder Alarmsystems, mit Temperaturmessung und Verfahren zur Umgebungstemperaturmessung
Module of a surveillance and/or alarm system, with temperature measurement and method for measuring room temperature

(30) Priorité: 31.10.2008 FR 0857441
(43) Date de publication de la demande: 05.05.2010
(73) Titulaire: Hager Security, 38920 Crolles (FR)
(72) Inventeur: Crépin, Nicolas, 73000 Chambéry (FR)
(74) Mandataire: Casalonga, Axel

(56) Documents cités:
- EP-A- 1 522 981
- FR-A- 2 857 456
- GB-A- 2 330 289
- JP-A- 2000 261 125
- US-A- 6 084 522

## Description

La présente invention concerne le domaine des systèmes de surveillance et/ou d'alarme utilisés en particulier en domotique.

De tels systèmes peuvent comprendre des modules unitaires équipés de dispositifs électriques ou électroniques, tels que des dispositifs de détection de mouvement en particulier à infrarouge installés dans des endroits à surveiller, des dispositifs de détection d'ouverture de portes ou de fenêtres, des dispositifs de centralisation, des dispositifs de commande par exemple à clavier, des dispositifs d'alarme par exemple à sirène ou lumineux.

Les modules unitaires peuvent être aptes à communiquer entre eux, de façon unidirectionnelle ou bidirectionnelle, par voie radioélectrique.

Les dispositifs électriques ou électroniques peuvent comprendre des composants ou puces électroniques qui comprennent des circuits intégrés aptes à remplir des fonctions électriques ou électroniques, telles que des capteurs, des microcontrôleurs, des calculateurs, des émetteurs, des récepteurs, et/ou des émetteurs/récepteurs.

Afin de mesurer la température ambiante, le document US 6 084 522 décrit un système de surveillance dans lequel une sonde de température, distincte de ses circuits fonctionnels, est ajoutée et dans lequel le signal délivré par cette sonde est transmis. Par ailleurs, le document JP 261 125 décrit un système électronique dans lequel un composant électronique comprend une sonde de température intégrée et dans lequel le signal délivré par cette sonde est transformé au moyen d'une formule spécifique de telle sorte que le signal transmis soit représentatif de la température ambiante.

Il est rappelé qu'afin que les modules unitaires présentent une consommation d'énergie électrique réduite, autorisant leur alimentation par des piles, les dispositifs électriques ou électroniques peuvent être adaptés pour qu'au moins certains des circuits des composants électriques ou électroniques, en général les plus consommateurs d'énergie électrique, présentent des phases de fonctionnement séparées dans le temps par des phases de veille ou d'arrêt.

Le but de la présente invention est de bénéficier encore, et d'une manière complémentaire, des avantages de telles phases alternatives de fonctionnement et de veille ou d'arrêt.

Selon un mode de réalisation, il est proposé un module d'un système de surveillance et/ou d'alarme, comprenant des composants électroniques comprenant : des moyens pour générer des signaux à transmettre contenant des données, et des moyens d'émission pour émettre des signaux radioélectriques représentatifs de signaux à émettre, des moyens d'activation pour mettre en état de fonctionnement au moins certains desdits composants électroniques pendant des phases de fonctionnement séparées dans le temps par des phases de mise en veille ou d'arrêt.

L'un desdits composants électroniques est un composant semi-conducteur spécifique qui comprend un circuit intégré qui est soumis au moins partiellement auxdits moyens d'activation et qui comprend une sonde apte à délivrer un signal électrique spécifique dont la valeur dépend de la température.

Les composants électroniques comprennent des moyens pour prélever le signal électrique spécifique de ladite sonde à un instant prédéterminé, au début ou juste après le début d'au moins certaines des phases de fonctionnement du composant électronique spécifique, et pour générer une donnée de température correspondante, représentative de la température ambiante, et insérer cette donnée de température dans au moins un signal à émettre.

Selon un autre mode de réalisation, il est proposé un procédé de mesure de la température ambiante d'un endroit où est installé un module d'un système de surveillance et/ou d'alarme équipé d'un composant semi-conducteur spécifique comprenant un circuit intégré dont une sonde de température délivre un signal électrique spécifique dont la valeur dépend de la température.

Ce procédé comprend les étapes suivantes : placer en état de fonctionnement ledit composant semi-conducteur spécifique, prélever le signal électrique spécifique de ladite sonde dudit composant semi-conducteur spécifique à un instant prédéterminé, au début ou juste après le début d'au moins certaines des phases de fonctionnement du composant électronique spécifique, générer une donnée de température correspondant audit signal électrique spécifique, représentative de la température ambiante, insérer cette donnée de température dans un signal à transmettre, émettre un signal radioélectrique représentatif dudit signal à transmettre, et mettre en veille ou à l'arrêt, au moins partiellement, ledit composant semi-conducteur spécifique.

Un système de surveillance et d'alarme incluant un module présentant un composant semi-conducteur spécifique et son mode de fonctionnement vont maintenant être décrits de façon non limitative et illustrée par le dessin sur lequel :
- la figure 1 représente schématiquement un système de surveillance et d'alarme ;
- la figure 2 représente une vue en perspective d'un module dudit système de surveillance et d'alarme ;
- la figure 3 représente un schéma électronique dudit module ; et
- la figure 4 représente un diagramme de fonctionnement dudit module.

Sur la figure 1, on a représenté un système de surveillance et d'alarme 1 qui comprend différents modules électriques ou électroniques tels que par exemple un module principal ou une centrale 2, des modules de détection de mouvement 3, en particulier à infrarouge, des modules de détection d'ouverture 4, en particulier par actionnement de contacts électriques, pour ouvrants, un module d'alarme locale 5, par exemple une sirène. Un tel système peut comprendre en outre des modules de détection d'incendie et un module de transmission téléphonique.

Les différents modules peuvent être équipés de moyens leur permettant de communiquer entre eux par voie radioélectrique, de façon unidirectionnelle ou bidirectionnelle, via leurs antennes.

En se reportant à la figure 2, on peut voir qu'en particulier un module électronique de détection de mouvement 3 peut comprendre différents composants semi-conducteurs montés sur une plaque 6 de circuits imprimés pour les relier sélectivement, dont notamment un microcontrôleur 7, un organe de détection 8 par exemple à infrarouge, un organe de communication spécifique 9, ainsi qu'une source autonome d'énergie électrique 10 telle qu'une pile pour alimenter les différents composants, l'ensemble pouvant être installé dans un carter adapté.

En particulier, le microcontrôleur 7 et l'organe de communication spécifique 9 peuvent comprendre des puces de circuits intégrés inclus dans des boîtiers 7a et 9a.

En se reportant à la figure 3, on va maintenant décrire plus en détail un mode de réalisation du module électronique de détection 3.

Le circuit intégré du microcontrôleur 7 peut comprendre, par exemple, un bloc de programme 11 pour l'enregistrement d'un programme de pilotage, un bloc générateur 12 pour générer des signaux numériques à émettre et un bloc générateur ou d'activation 13 pour générer des phases de fonctionnement et des phases de mise en veille ou d'arrêt.

Le circuit intégré de l'organe de communication spécifique 9 peut comprendre, par exemple, un bloc 14 de contrôle de signaux, un bloc d'émission radioélectrique 15 relié à une antenne 16 et un interrupteur 17.

L'organe de détection 8 peut être relié au microcontrôleur 7 par une ligne 18.

Le microcontrôleur 7 et l'organe de communication spécifique 9 peuvent être reliés par un bus de communication électrique 19.

La source d'énergie électrique 10 peut être reliée au microcontrôleur 7 pour alimenter ce dernier en permanence et peut être reliée à l'une des bornes de l'interrupteur 17 de l'organe de communication 9, l'autre borne de cet interrupteur 17 étant reliée aux autres circuits de cet organe de communication 9, pour n'alimenter ces derniers, au moins en partie, que si cet interrupteur 17 est à l'état fermé.

Le circuit intégré de l'organe de communication spécifique 9 peut comprendre en outre un bloc constituant une sonde 20 apte à délivrer un signal électrique spécifique, analogique, dont la valeur dépend de la température, c'est-à-dire dont la valeur dépend de la température du boîtier 9a contenant ce circuit intégré.

Le circuit intégré du microcontrôleur 7 peut comprendre en outre un bloc de calcul 21 contenant un tableau de correspondance pour transformer le signal spécifique issu de la sonde 20 en un signal spécifique de donnée de température, numérique, dont la valeur est représentative du signal électrique spécifique délivré par la sonde 20 et correspond à une valeur de température.

On va maintenant décrire un mode de fonctionnement du module électronique de détection 3.

Sous l'effet du programme enregistré dans le bloc de programme 11, le bloc générateur de phases 13 génère des phases temporelles de fonctionnement 22 en plaçant l'interrupteur 17 à l'état fermé, séparées dans le temps par des phases de mise en veille ou d'arrêt 23 en plaçant l'interrupteur 17 à l'état ouvert, comme le montre la figure 4.

Par exemple, les phases de fonctionnement pourraient durer quelques secondes, par exemple 10 secondes, et les phases de veille ou d'arrêt pourraient durer quelques minutes, par exemple 5 minutes.

Au cours des phases temporelles de fonctionnement, les différents blocs de l'organe de communication spécifique 9 sont aptes à fonctionner, tandis que, au cours des phases de mise en veille ou d'arrêt, par exemple, le bloc 14 de contrôle de signaux, au moins partiellement, et le bloc d'émission 15 ne sont pas alimentés.

Au cours des phases temporelles de fonctionnement, le signal spécifique issu de la sonde 20 peut être pris, tandis que, au cours des phases de mise en veille ou d'arrêt, le signal spécifique issu de la sonde 20 ne peut pas être pris.

Au cours des phases temporelles de fonctionnement, sous l'effet du programme enregistré dans le bloc de programme 11, le bloc générateur 12 peut générer des signaux numériques à émettre, contenant par exemple des données d'état du détecteur 8 et/ou de l'état de charge de la pile 10. Ces signaux numériques sont envoyés au bloc d'émission 15 pour être émis sur l'antenne 16 sous forme de signaux radioélectriques, ces signaux numériques pouvant être captés par la centrale 2 qui peut les décoder, les traiter et les interpréter. Par exemple, si le détecteur 8 détecte un mouvement, la centrale 2 peut déclencher une alarme en activant par exemple la sirène 5.

Au cours des phases temporelles de fonctionnement ou de certaines de ces phases, sous l'effet du programme enregistré dans le bloc de programme 11, le bloc de calcul 21 peut prélever le signal issu de la sonde 20 et délivrer un signal spécifique correspondant de donnée de température représentatif de la valeur de la température de l'organe de communication spécifique 9.

Egalement sous l'effet du programme enregistré dans le bloc de programme 11, le bloc générateur 12 peut générer un signal numérique spécifique à émettre, contenant la donnée de température ci-dessus, éventuellement parmi d'autres données à transmettre telles que l'état du détecteur 8 et/ l'état de charge de la pile 10. Ce signal numérique spécifique à émettre peut alors être envoyé au bloc d'émission 15 pour être émis sur l'antenne 16 comme décrit précédemment.

L'alternance des phases de fonctionnement 22 et des phases de veille ou d'arrêt 23 permet de réduire la consommation de l'énergie électrique disponible dans la pile 10. Cette alternance établit en outre des plages pendant lesquelles la température du boîtier 9a de l'organe de communication spécifique 9 augmente au-dessus de la température ambiante de quelques degrés, comme c'est le cas lorsqu'il est en phase de fonctionnement comme décrit précédemment, et des plages pendant lesquelles la température du boîtier 9a de l'organe de communication spécifique 9 diminue par dissipation pour revenir à la température ambiante, comme c'est le cas lorsqu'il est en phase de veille ou d'arrêt.

Pour que les signaux spécifiques issus de la sonde 20 soient représentatifs de la température ambiante, ces signaux peuvent être prélevés, comme décrit précédemment, au début ou à un instant prédéterminé juste après le début d'au moins certaines des phases de fonctionnement de l'organe de communication spécifique 9, c'est-à-dire à des instants tels que la température de cet organe est encore à la température ambiante ou très voisine.

Ainsi, la donnée de température contenue dans le signal spécifique émis par le bloc d'émission 15 est la valeur de la température ambiante, là où est installé le module électronique de détection 3.

Disposant de cette valeur de la température ambiante après réception et décodage du signal radioélectrique le contenant, la centrale 2 peut délivrer cette valeur de la température ambiante à une organe tel qu'un afficheur ou à un organe de pilotage d'une installation de chauffage ou de climatisation pour, par exemple réguler la température du local ou de la pièce dans laquelle le module électronique de détection de mouvement 3 est installé.

La présente invention ne se limite pas aux exemples ci-dessus décrits. En particulier, les phases de fonctionnement et de veille ou arrêt pourraient être appliquées à d'autres blocs des circuits intégrés. La sonde pourrait être une partie d'un circuit intégré d'un autre composant semi-conducteur, par exemple du microcontrôleur 7. La prise du signal spécifique issu de la sonde de température pourrait avoir lieu à d'autres instants et éventuellement être mémorisée pour être insérée ultérieurement dans un signal spécifique à émettre.

## Revendications

1. Module d'un système de surveillance et/ou d'alarme, comprenant des composants électroniques comprenant :
des moyens (12) pour générer des signaux à transmettre contenant des données,
des moyens d'émission (15) pour émettre des signaux radioélectriques représentatifs de signaux à émettre,
des moyens d'activation (13) pour mettre en état de fonctionnement au moins certains desdits composants électroniques pendant des phases de fonctionnement (22) séparées dans le temps par des phases de mise en veille ou d'arrêt (23) ;
**caractérisé par le fait que** l'un desdits composants électroniques est un composant semi-conducteur spécifique (9) qui comprend un circuit intégré qui est soumis au moins partiellement auxdits moyens d'activation (13) et qui comprend une sonde (20) apte à délivrer un signal électrique spécifique dont la valeur dépend de la température,
et que les composants électroniques (7, 9) comprennent des moyens (21) pour prélever le signal électrique spécifique de ladite sonde à un instant prédéterminé, au début ou juste après le début d'au moins certaines des phases de fonctionnement du composant électronique spécifique, et pour générer une donnée de température correspondante, représentative de la température ambiante, et insérer cette donnée de température dans au moins un signal à émettre.

2. Procédé de mesure de la température ambiante d'un endroit où est installé un module d'un système de surveillance et/ou d'alarme équipé d'un composant semi-conducteur spécifique (9) comprenant un circuit intégré dont une sonde de température délivre un signal électrique spécifique dont la valeur dépend de la température ; comprenant les étapes suivantes :
placer en état de fonctionnement ledit composant semi-conducteur spécifique (9),
prélever le signal électrique spécifique de ladite sonde dudit composant semi-conducteur spécifique à un instant prédéterminé, au début ou juste après le début d'au moins certaines des phases de fonctionnement du composant électronique spécifique,
générer une donnée de température correspondant audit signal électrique spécifique, représentative de la température ambiante,
insérer cette donnée de température dans un signal à transmettre,
émettre un signal radioélectrique représentatif dudit signal à transmettre,
mettre en veille ou à l'arrêt, au moins partiellement, ledit composant semi-conducteur spécifique.

## Claims

1. Module of a surveillance and/or alarm system, comprising electronic components comprising:
means (12) for generating signals to be transmitted containing data,
emission means (15) for emitting radiofrequency signals representative of signals to be emitted,
activation means (13) for placing at least some of said electronic components in operation during operating phases (22) separated in time by standby or off phases (23);
**characterized in that** one of said electronic components is an application-specific semiconductor component (9) which comprises an integrated circuit which is subject at least partially to said activation means (13) and which comprises a probe (20) suitable for delivering a specific electrical signal, the value of which depends on the temperature,
and that the electronic components (7, 9) comprise means (21) for sampling the specific electrical signal from said probe at a predetermined instant, at the start or just after the start of at least some of the operating phases of the application-specific electronic component, and for generating a corresponding temperature datum, representative of the room temperature, and inserting this temperature datum into at least one signal to be emitted.

2. Method for measuring the room temperature of a place where a module of a surveillance and/or alarm system is installed, said module being equipped with an application-specific semiconductor component (9) comprising an integrated circuit, the temperature probe of which delivers a specific electrical signal, the value of which depends on the temperature;
comprising the following steps:
placing said application-specific semiconductor component (9) in an operating state,
sampling the specific electrical signal from said probe of said application-specific semiconductor component at a predetermined instant, at the start or just after the start of at least some of the operating phases of the application-specific electronic component,
generating a temperature datum corresponding to said specific electrical signal, representative of the room temperature,
inserting this temperature datum into a signal to be transmitted,
emitting a radiofrequency signal representative of said signal to be transmitted,
placing on standby, or switching off, at least partially, said application-specific semiconductor component.

## Patentansprüche

1. Modul für ein Überwachungs- und/oder Alarmsystem, das elektronische Komponenten enthält, die Folgendes umfassen:
Mittel (12) zum Erzeugen von zu übertragenden Signalen, die Daten enthalten,
Sendemittel (15) zum Senden von Hochfrequenzsignalen, die zu sendende Signale repräsentieren,
Aktivierungsmittel (13), um wenigstens bestimmte dieser elektronischen Komponenten während Betriebsphasen (22), die zeitlich durch Ruhe- oder Haltephasen (23) getrennt sind, in Betrieb zu versetzen;
**dadurch gekennzeichnet, dass** eine der elektronischen Komponenten eine bestimmte Halbleiterkomponente (9) ist, die eine integrierte Schaltung enthält, die wenigstens teilweise für die Aktivierungsmittel (13) reserviert ist und eine Sonde (20) enthält, die ein bestimmtes elektrisches Signal ausgeben kann, dessen Wert von der Temperatur abhängt,
und dass die elektronischen Komponenten (7, 9) Mittel (21) umfassen, um das bestimmte elektrische Signal der Sonde zu einem vorgegebenen Zeitpunkt am Beginn oder direkt nach dem Beginn wenigstens bestimmter Betriebsphasen der bestimmten elektronischen Komponente abzugreifen und um entsprechende Temperaturdaten zu erzeugen, die die Umgebungstemperatur repräsentieren, und um diese Temperaturdaten in wenigstens ein zu sendendes Signal einzufügen.

2. Verfahren zum Messen der Umgebungstemperatur an einem Ort, an dem ein Modul für ein Überwachungs- und/oder Alarmsystem installiert ist, das mit einer bestimmten Halbleiterkomponente (9) ausgestattet ist, die eine integrierte Schaltung enthält, wovon eine Temperatursonde ein bestimmtes elektrisches Signal ausgibt, dessen Wert von der Temperatur abhängt; umfassend die folgenden Schritte:
Versetzen der bestimmten Halbleiterkomponente (9) in einen Betriebszustand,
Abgreifen des bestimmten elektrischen Signals der Sonde der bestimmten Halbleiterkomponente zu einem vorgegebenen Zeitpunkt am Beginn oder direkt nach dem Beginn wenigstens bestimmter Betriebsphasen der bestimmten elektronischen Komponente,
Erzeugen von Temperaturdaten, die dem bestimmten elektrischen Signal entsprechen und die Umgebungstemperatur repräsentieren,
Eingeben dieser Temperaturdaten in ein zu übertragendes Signal,
Senden eines Hochfrequenzsignals, das dieses zu übertragende Signal repräsentiert, und
wenigstens teilweise Versetzen der bestimmten Halbleiterkomponente in den Ruhe- oder Haltezustand.
